# FASCICULE DE BREVET EUROPEEN

(11) **EP 3 880 598 B1**
(45) Date de publication et mention de la délivrance du brevet: **04.01.2023**
(21) Numéro de dépôt: 19801361.7
(22) Date de dépôt: 14.11.2019
(51) Int. Cl.: B67C 3/10, B67C 3/26

(54) **DISPOSITIF DE TIREUSE POUR MACHINE DE REMPLISSAGE ET MACHINE COMPORTANT DE TELS DISPOSITIFS**
FÜLLELEMENT FÜR FÜLLMASCHINE UND MASCHINE MIT SOLCHEM FÜLLELEMENT
FILLING HEAD FOR FILLING MACHINE AND MACHINE WITH SUCH HEAD

(30) Priorité: 16.11.2018 FR 1871565
(43) Date de publication de la demande: 22.09.2021
(73) Titulaire: COSTRAL SA (Société Anonyme), 68340 Riquewihr (FR)
(72) Inventeur: SALBER, Jean-Jacques, 68590 RODERN (FR); SCHNEIDER, Jérôme, 68150 HUNAWIHR (FR); WASSER, Bernard, 68150 RIBEAUVILLE (FR)
(74) Mandataire: Cabinet Nuss
(86) Numéro de dépôt international: PCT/EP2019/081293
(87) Numéro de publication internationale: WO 2020/099543

(56) Documents cités:
- EP-A1- 2 958 851
- DE-A1-102005 003 222
- US-A- 5 884 677

## Description

La présente invention concerne le domaine des équipements de transvasement automatisé de liquides d'un contenant de grande capacité vers une pluralité de contenants individuels de plus faible capacité, en particulier de liquides alimentaires, et notamment, de vins, de bières, de jus ou de boissons analogues, tranquilles ou pétillantes. Un tel équipement de tirage (généralement par gravité et sous légère pression ou dépression) peut être associé sur un même châssis à une boucheuse pour constituer un groupe d'embouteillage automatique.

La demanderesse fabrique et commercialise ce type d'équipements depuis de nombreuses années, notamment sous les dénominations FIAMAT, COMET et GALAXY.

Dans ce contexte général des équipements de transvasement, la présente invention a pour objet un dispositif de tireuse (ou de tirage) amélioré ainsi qu'une machine de remplissage de récipients comprenant de tels dispositifs.

On connaît déjà de nombreuses réalisations de dispositifs de tireuse ou de remplissage, permettant le remplissage à niveau de récipients, notamment de bouteilles ou analogues, avec un liquide alimentaire, notamment du vin ou analogue, ce à partir d'un contenant principal ou central du type cuve ou analogue.

De tels dispositifs comprennent généralement :
- un corps creux formant réservoir intermédiaire ou conduit d'adduction, raccordé fluidiquement à ladite cuve et se prolongeant en partie inférieure par un premier tube (définissant une direction axiale) configuré pour pouvoir être introduit dans un récipient à remplir à travers une ouverture de ce dernier, par exemple au niveau d'un goulot,
- un second tube s'étendant coaxialement et intérieurement à travers le corps creux et le premier tube et définissant avec le premier tube un bec avec un passage à section annulaire autorisant une communication fluidique entre ledit corps creux et un récipient à remplir, ce passage pouvant être sélectivement ouvert et fermé de manière étanche par déplacement axial du second tube par rapport au premier tube,

- un moyen d'appui étanche configuré pour obturer de manière étanche l'ouverture du récipient à remplir autour du bec traversant ladite ouverture et déterminant, en coopération avec lesdits premier et second tubes, le niveau de remplissage dudit récipient,
- un moyen d'actionnement pour commander le positionnement axial du second tube interne, ledit moyen étant situé au-dessus du corps creux, à l'opposé du bec, et
- un ensemble de vannes de contrôle en communication fluidique respectivement avec le corps creux, le second tube ou le récipient à remplir pour y injecter au moins un type de gaz ou de l'air ou pour en évacuer l'air, un gaz injecté, ou un trop plein de liquide.

Par le document EP 1 995 208, on connaît une machine de remplissage avec une pluralité de dispositifs de tireuse, dans lesquels les tubes interne et externe du bec de remplissage sont déplacés simultanément par rapport à la cuve et au moyen d'appui étanche fixé sur cette dernière, pour fixer le niveau de remplissage.

A cette fin, ce document EP prévoit un arrangement complexe de moyens de transmission et de moyens actionneurs, ainsi que des liaisons mécaniques spécifiques entre les deux tubes.

Par les documents EP 2 958 851 (WO 2014/170812) et EP 2 903 929, on connaît également une machine de remplissage isobare avec une pluralité de dispositifs de tireuse, dans laquelle le bec de remplissage (avec un conduit annulaire formé entre les deux tubes concentriques interne et externe) est pourvu à son extrémité inférieure de deux éléments de fermeture, à savoir un premier pour le conduit annulaire (joint monté sur l'extrémité inférieure du tube interne) et un second pour le tube interne du bec (joint monté sur l'extrémité inférieure d'une tige intérieure coulissante). Il en résulte une construction complexe du bec, dont le nettoyage est délicat et qui nécessite deux actuateurs linéaires pour les actionnements distincts des deux éléments de fermeture précités.

De plus, les vannes contrôlant la circulation des gaz entre la bouteille à remplir, la cuve, l'atmosphère et des réservoirs de gaz neutre sont regroupés selon une configuration linéaire dans un bloc arrangé latéralement et à proximité de la sortie inférieure du bec, en étant fixé sur la machine. Il en résulte ainsi deux faisceaux distincts de flexibles d'alimentation, l'un pour les actionneurs en partie haute et l'autre pour les vannes en partie basse.

Enfin, le montage/démontage et la maintenance des différents composants constitutifs des dispositifs de tireuse de ces deux documents EP sont a priori fastidieux.

Enfin, par le document EP 2 236 454, on connaît aussi une machine de remplissage isobare avec une pluralité de dispositifs de tireuse, dans laquelle le premier tube externe est pourvu d'un clapet tubulaire interne et dans laquelle le second tube interne est réglable en hauteur pour fixer le niveau de remplissage des bouteilles. Pour le réglage de ce niveau, chaque dispositif de tireuse comprend trois moyens actionneurs différents, aboutissant à une construction d'ensemble et à une cinématique extrêmement complexes.

Le principal but de l'invention consiste à pallier les inconvénients des solutions connues précitées et à proposer une construction de dispositif de tireuse et de machine de remplissage moins complexe, et dont le nombre de parties ou de pièces en mouvement est limité, notamment en ce qui concerne les pièces ou parties en contact avec les fluides (gazeux et liquide).

A cet effet, l'invention a pour objet un dispositif de tireuse du type présenté ci-dessus et qui est caractérisé en ce qu'il comprend un bloc de gestion fluidique regroupant des vannes reliées fluidiquement au second tube interne et comportant au moins une vanne d'évacuation pour une mise en dépression ou une mise à la pression atmosphérique du récipient à remplir, au moins une vanne d'injection de gaz neutre ou d'inertage, et au moins une vanne de mise en communication fluidique avec le corps creux, ce bloc fonctionnel étant monté en partie supérieure dudit corps creux, traversé par le second tube et supportant le moyen d'actionnement de ce dernier, et en en ce que ledit corps creux avec les premier et second tubes précités, le bloc fonctionnel de gestion fluidique et le moyen d'actionnement du second tube forment ensemble une unité structurelle fixée rigidement sur ou dans la cuve.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig.1A] et
[Fig. 1B] sont des vues d'ensemble simplifiées, en perspective et de dessus d'une machine de remplissage selon un mode de réalisation de l'invention comprenant une pluralité de dispositifs de tireuse selon un mode de réalisation de l'invention ;
[Fig. 2] est une vue en perspective d'un dispositif de tireuse tel que représenté Fig. 1A et 1B ;
[Fig. 3A] et
[Fig. 3B] sont des vues en coupe, selon des plans contenant la direction axiale du bec, du dispositif de tireuse de la Fig. 2 avant positionnement final de la bouteille à remplir, le plan de coupe de la Fig. 3A étant coplanaire avec les conduits de raccordement à la cuve et le plan de coupe de la Fig. 3B étant perpendiculaire au plan de la Fig. 3A ;
[Fig. 4A] et
[Fig. 4B] sont des vues à des échelles différentes du détail G de la Fig. 3A (Fig. 4A) et du détail F de la Fig. 3B (Fig. 4B) ;
[Fig. 5A] et
[Fig. 5B] sont des vues en coupe respectivement similaires à celles des Fig. 3A et 3B, après positionnement final de la bouteille et mise en place du dispositif de tireuse pour le remplissage ;
[Fig. 6] est une vue à une échelle différente du détail O de la Fig. 5A ;
[Fig. 7] est une vue à une échelle différente du détail P de la Fig. 5A ;
[Fig. 8] est une vue en coupe et de détail à une échelle différente de la partie supérieure du dispositif de tireuse des Fig. 2, 3 et 5 lorsque le canal annulaire est ouvert durant le remplissage effectif du récipient, et,
[Fig. 9] est une vue en coupe et de détail à une échelle différente de la partie inférieure du dispositif de tireuse des Fig. 2, 3 et 5 lorsque le canal annulaire est ouvert (même état que la Fig. 8).

Les Fig. 2 à 9 montrent, pour certaines seulement partiellement, un dispositif de tireuse 1 pour machine 2 de remplissage de récipients 3, notamment de bouteilles ou analogues, avec un liquide 4, notamment avec du vin tranquille, du vin pétillant ou analogue, à partir d'une cuve 5 ou d'un contenant de stockage analogue faisant partie de ladite machine 2.

Ce dispositif 1 comprend :
- un corps creux 6 formant réservoir intermédiaire ou conduit d'adduction, raccordé fluidiquement à ladite cuve 5 et se prolongeant en partie inférieure par un premier tube 7 définissant une direction axiale DA et configuré pour pouvoir être introduit dans un récipient 3 à remplir à travers une ouverture 3' de ce dernier, par exemple au niveau d'un goulot 3",
- un second tube 8 s'étendant coaxialement et intérieurement à travers le corps creux 6 et le premier tube 7 et définissant avec le premier tube 7 un bec 9 avec un passage à section annulaire 9' autorisant une communication fluidique entre ledit corps creux 6 et un récipient 3, ce passage 9' pouvant être sélectivement ouvert et fermé de manière étanche par déplacement axial du second tube 8 par rapport au premier tube 7,
- un moyen 10 d'appui étanche configuré pour obturer de manière étanche l'ouverture 3' du récipient 3 à remplir autour du bec 9 traversant ladite ouverture 3' et déterminant, en coopération avec lesdits premier et second tubes 7, 8, le niveau de remplissage dudit récipient 3,
- un moyen d'actionnement 11 pour commander le positionnement axial du second tube 8 interne, ledit moyen 11 étant situé au-dessus du corps creux 6, à l'opposé du bec 9,
- un ensemble de vannes de contrôle 12 à 16 en communication fluidique respectivement avec le corps creux 6, le second tube 8 ou le récipient à remplir 3 pour y injecter au moins un type de gaz ou de l'air ou pour en évacuer l'air, un gaz injecté, ou un trop plein de liquide 4 (injection/évacuation d'air lors d'une mise à la pression atmosphérique).

Conformément à l'invention, ledit dispositif 1 comprend aussi un bloc 17 de gestion fluidique regroupant des vannes 12 à 15 reliées fluidiquement au second tube interne 8 et comportant au moins une vanne d'évacuation 12 ;14 pour une mise en dépression ou une mise à la pression atmosphérique du récipient à remplir 3, au moins une vanne d'injection de gaz 13 neutre ou d'inertage, et au moins une vanne 15 de mise en communication fluidique avec le corps creux 6. De plus, ce bloc fonctionnel 17 est monté en partie supérieure dudit corps creux 6, est traversé par le second tube 8 et supporte le moyen d'actionnement 11 de ce dernier. En outre, ledit corps creux 6 avec les premier et second tubes 7, 8, le bloc fonctionnel de gestion fluidique 17 et le moyen d'actionnement 11 du second tube 8 forment ensemble une unité structurelle fixée rigidement sur ou dans la cuve 5.

Grâce à la construction proposée par l'invention, le dispositif de tireuse 1 ne comporte qu'un unique moyen d'actionnement 11 et une unique pièce en mouvement (le second tube interne 8), et ce avec un déplacement de faible amplitude et entre deux positions extrêmes d'ouverture et de fermeture.

En outre, en regroupant la plupart des organes de contrôle fluidique (vannes 12 à 15) dans un même bloc fonctionnel 17, l'encombrement global et la complexité de l'arrangement sont fortement réduits. De plus, par la modularité résultant de ce regroupement, la maintenance et le remplacement desdits organes sont facilités, seul le bloc 17 d'un seul tenant étant le cas échéant à démonter et à remplacer ou à réparer.

Selon un premier mode de réalisation de l'invention, non représenté sur les figures annexées, l'unité structurelle modulaire formée par le corps creux 6 formant conduit d'adduction, le bloc fonctionnel 17 et le moyen d'actionnement 11 peut-être configurée pour être montée dans la cuve 5 et s'étendre à travers celle-ci.

La cuve présente alors avantageusement une forme générale linéaire, avec des becs 9 intégrés disposés selon un arrangement rectiligne.

Selon un second mode de réalisation préféré et ressortant des figures annexées, l'unité structurelle modulaire composée du corps creux 6 formant réservoir intermédiaire, du bloc fonctionnel 17 et du moyen d'actionnement 11 est montée sur l'extérieur de la cuve 5, en étant solidarisée préférentiellement uniquement par des moyens 18, 18' de raccordement fluidique (tubes rigides) dudit corps creux 6 avec ladite cuve 5, laquelle est mobile selon la direction axiale DA du bec 9 par rapport au moyen d'appui étanche 10.

Ainsi, du fait de leur solidarisation rigide avec une cuve 5 centrale (par exemple de forme circulaire - cf. figures 1A et 1B), tous les dispositifs de tireuse 1 d'une machine de remplissage 2 sont, dans les deux modes de réalisation, déplacés simultanément et la détermination du niveau de remplissage pour les différents dispositifs 1 ne nécessite qu'un réglage unique au niveau de la machine 2 et non pas un réglage individuel pour chaque dispositif 1.

La constitution détaillée des différentes vannes 12 à 16, ressortant en grande partie des figures, ne sera pas détaillée plus avant, s'agissant de composants connus de l'homme du métier. En variante aux constructions de vannes représentées sur les figures annexées, ces vannes 12 à 16 peuvent également être d'un autre type, par exemple à membrane.

Avantageusement, et pour limiter les pièces et le coût de revient, les moyens de raccordement de la cuve 5 avec le réservoir intermédiaire 6 comprennent deux conduits rigides 18, 18' reliés, avec un décalage mutuel dans la direction axiale DA des premier et second tubes 7, 8, d'un côté au réservoir intermédiaire 6, préférentiellement de forme allongée dans cette direction DA. Ces deux conduits 18, 18' sont solidaires, du côté opposé, d'une platine 19 de fixation à la cuve 5, le conduit inférieur 18 servant à l'écoulement du liquide 4 par gravité, et le cas échéant sous pression gazeuse, et le conduit supérieur 18' servant au reflux gazeux.

En cas de remplacement ou de maintenance d'un dispositif 1, il suffira ainsi de désolidariser la platine 19 concernée pour le récupérer en totalité, à l'exception du moyen d'appui étanche 10.

Selon un mode de réalisation préféré, ressortant par exemple des Fig. 2, 3, 4B, 5, 7 et 8, le bloc de gestion fluidique 17 comporte une chambre centrale 20 en communication fluidique, d'une part, avec le second tube 8 qui la traverse et, d'autre part, avec chacune des vannes de contrôle 12 à 15 intégrées audit bloc 17. En outre, ces différentes vannes 12 à 15 sont arrangées dans le bloc 17 circulairement autour dudit second tube 8 et de ladite chambre centrale 20.

Comme cela ressort des Fig. 4B, 7 et 8 notamment, le second tube 8 peut comporter des perçages 8" dans sa paroi pour une communication entre son passage intérieur et ladite chambre centrale 20.

En accord avec une variante constructive simple, compacte et intégrée, il peut être prévu que le bloc 17 de gestion fluidique soit constitué de deux parties complémentaires 17', 17", à savoir :
- d'une part, une partie inférieure 17' qui intègre les sièges 12' à 15' (12', 13', 14', 15') des vannes de contrôle 12 à 15 intégrées audit bloc 17 ainsi que des portions 17"' de lignes de circulation fluidique reliées respectivement au milieu extérieur, au second tube 8 et au réservoir intermédiaire 6, cette partie inférieure 17' fermant avantageusement le réservoir intermédiaire 6 à l'opposé de son extrémité inférieure se prolongeant par le premier tube 7, et,
- d'autre part, une partie supérieure 17" qui comporte les moyens de commande 12" à 15" (12", 13", 14", 15") desdites vannes 12 à 15 et porte le moyen d'actionnement 11 (unique) pour la commande en translation du second tube 8 interne dans la direction axiale DA.

Comme le montrent à titre d'exemple les Fig. 6, 8 et 9, le moyen d'actionnement 11 du second tube 8 consiste préférentiellement en un vérin configuré pour déplacer le second tube 8, qui est pourvu à son extrémité inférieure d'un élément 8' de fermeture étanche du passage annulaire 9' au niveau de sa sortie inférieure, entre une position abaissée d'ouverture et une position relevée de fermeture de ce dernier, cela suivant la direction axiale DA. Le second tube 8 peut éventuellement être constitué de plusieurs portions tubulaires assemblées en elles et être relié au vérin 11 par une pièce de connexion.

A l'instar des moyens de commande 12" à 15" des vannes de contrôle 12 à 15, le vérin 11 est avantageusement de nature pneumatique, pour uniformiser la source d'énergie. Toutefois, un vérin 11 de type hydraulique ou électrique peut également être envisagé, comme pour les moyens de commande des vannes précitées.

Préférentiellement, la liaison mécanique entre le second tube interne 8 et le vérin d'actionnement 11 est réalisée par un moyen de verrouillage 11', dont le déblocage autorise une extraction dudit tube interne 8.

Conformément à une caractéristique de l'invention, et comme cela ressort par exemple des Fig. 3A, 4A, 5A et 6, le moyen d'appui étanche 10, traversé par le bec 9', comporte au moins une vanne 16 de contrôle de la circulation dans une portion de ligne 10' de circulation fluidique configurée pour relier, en débouchant sur la face extérieure du bec 9 s'étendant à travers son ouverture 3', un récipient à remplir 3 soit avec le milieu extérieur, soit avec une source de gaz neutre ou d'inertage sous pression, tel que du CO₂ ou du N₂.

Cette portion de ligne 10' permet notamment de constituer une ligne de circulation fluidique à travers un récipient 3 en association avec le second tube interne 8.

Afin de pouvoir surveiller la pression gazeuse dans le récipient 3, le moyen d'appui étanche 10 comporte également un détecteur de pression 21 configuré pour mesurer la pression dans la portion de ligne de circulation gazeuse 10'.

Selon un exemple pratique de construction, ressortant des Fig. 2, 3, 5, 6 et 9, le moyen d'appui étanche 10 comprend un corps cylindrique 22 qui est traversé par le bec 9 et qui comporte un premier joint d'étanchéité 22' s'étendant extérieurement autour du premier tube 7 et un second joint d'étanchéité 22" destiné à venir en appui sous pression autour de l'ouverture 3' d'un récipient 3, et la portion de ligne de circulation 10' est intégrée dans un bras support 10" portant le corps cylindrique 22, la vanne de contrôle 16 et le cas échéant le détecteur de pression 21, et débouche entre les premier et second joints 22', 22" précités, ledit moyen d'appui étanche 10 fixant le niveau de remplissage en coopération avec le bec 9.

Comme le montre la Fig. 2, le corps cylindrique 22, configuré pour former un bouchon étanche autour du bec 9 et de l'ouverture 3' du récipient 3 le recevant, peut être relié au bras support 10" de manière amovible, par exemple par une liaison étanche par emboîtement, serrage ou analogue, avec blocage par un verrou 10‴.

Ce dernier permet de désolidariser le corps 22 du bras 10" et de le démonter lors de l'enlèvement de l'unité structurelle 11/6/9.

Le dispositif de tireuse 1 peut en outre comprendre également un moyen 23 de centrage et de maintien d'un récipient 3 en cours de remplissage, par exemple sous la forme d'un cône de centrage destiné à venir en appui au niveau de la base du goulot 3" d'une bouteille 3, ce moyen 23 coulissant librement le long et à distance du bec 9, sous le moyen d'appui étanche 10, en étant solidaire d'un guide 23' relié au corps creux 6 (avec faculté de déplacement selon l'axe DA).

L'invention concerne également, comme le montrent les Fig. 1A et 1B, une machine 2 de remplissage de récipients 3, notamment de bouteilles ou analogues, avec un liquide 4, par exemple un liquide alimentaire du type vin tranquille, pétillant ou analogue, à partir d'une cuve 5 ou analogue.

Cette machine 2 comprend essentiellement un bâti 2' supportant ladite cuve 5 avec le liquide 4, sous pression d'un gaz neutre ou non, et, en outre, d'une part, des moyens d'amenée de récipients 3 vides, de positionnement desdits récipients 3 en vue de leur remplissage et d'évacuation des récipients 3 remplis et, d'autre part, des moyens de déplacement en translation verticale de la cuve 5. Cette machine 5 est en outre équipée d'une pluralité de dispositifs de tireuse 1, arrangés circonférentiellement autour (Fig. 1) ou le long d'au moins un côté de ladite cuve 5, voire montés dans ladite cuve 5.

Conformément à l'invention, les dispositifs de tireuse de cette machine 2 consistent en des dispositifs 1 du type décrit ci-dessus, et des moyens 10 d'appui étanche 10 sont également installés sur le bâti 2' de manière à coopérer chacun avec un dispositif de tireuse 1 correspondant, en étant réglable en position selon la direction axiale DA du dispositif de tireuse 1 associé.

Préférentiellement, les vannes de contrôle 12 à 16 sont du type fermé par défaut (par exemple sous l'action d'un ressort - cf. dessins). De même, le moyen d'actionnement 11 est sollicité dans une position par défaut telle que le canal annulaire 9' soit obturé en l'absence de sollicitation positive à l'ouverture (dans l'exemple représenté sur les dessins, le vérin 11 pousse le tube interne 8 vers le bas pour libérer l'ouverture inférieure du canal 9', ce à l'encontre de la force élastique d'un ressort de compression).

De plus, la cuve 5 est avantageusement sous pression d'un gaz inerte et le niveau N de liquide 4 dans cette cuve 5 se situe entre les orifices débouchants des conduits 18 et 18' (cf. Fig. 3A).

A titre d'exemple non limitatif, un cycle de remplissage au niveau d'un dispositif 1 d'un récipient 3 du type bouteille peut comprendre les étapes suivantes, après mise en place de la bouteille 3 sous le dispositif de tireuse 1 concerné (Fig. 3A, 3B) :
- étape 1 : mise en contact de l'ouverture 3' du goulot 3" contre le joint 22' du moyen d'appui étanche 10, après introduction du goulot dans le moyen 23 de centrage et de maintien et introduction simultanée d'une portion inférieure du bec 9 dans le goulot 3" à une position correspondant au niveau de remplissage fixé par la distance entre l'extrémité inférieure du bec et la zone de contact entre le joint 22" et la bouteille 3 (cf. Fig. 5 et 6) ;
- étape 2 : réalisation d'un vide relatif dans la bouteille 3 à travers le tube interne 8 par ouverture de la vanne 12 reliée à une source de vide ou de mise en dépression ;
- étape 3 : injection de gaz d'inertage (par exemple gaz carbonique ou azote) dans la bouteille 3 à travers la vanne 13 (reliée à une source correspondante) et le tube interne 8 ;
- étape 4 : réalisation d'un vide relatif dans la bouteille 3 comme dans l'étape 2 ;
- étape 5 : mise sous pression de gaz carbonique ou d'azote du circuit de remplissage et de la bouteille 3 par ouverture de la vanne 15 reliant la cuve 5 et le réservoir intermédiaire 6 (qui sont soumis à une atmosphère de gaz d'inertage sous pression) au tube interne 8 ouvert sur la bouteille 3 ;
- étape 6 : activation du moyen d'actionnement 11 provoquant l'ouverture du passage annulaire 9' par déplacement vers le bas du tube interne 8 (Fig. 8 et 9) : écoulement du liquide 4 contenu dans la cuve 5 à travers le conduit 18 dans le réservoir intermédiaire 6, puis à travers le passage annulaire 9' dans la bouteille 3, et reflux simultané du gaz d'inertage présent dans la bouteille 3 à travers le tube interne 8 et la vanne 15 dans le haut du réservoir intermédiaire 6 (et par l'intermédiaire du conduit 18' dans la cuve 5) ;
- étape 7 : à la fin du remplissage : fermeture du passage annulaire 9' et mise à niveau du liquide 4 dans la bouteille 3 par injection de gaz d'inertage à travers la vanne 16 du moyen d'appui étanche 10 : la quantité de liquide 4 située au-dessus de la sortie inférieure du tube interne 8 est repoussée à travers ce tube et à travers la vanne 15 dans le réservoir intermédiaire 6, ladite vanne 15 étant ensuite fermée pour isoler le circuit de remplissage sous pression dès que la totalité du liquide 4 refoulé est retournée dans le réservoir intermédiaire 6 ;
- étape 8 : mise à la pression atmosphérique de la bouteille 3 par action sur la vanne 14.

Ces différentes étapes sont réalisées simultanément pour une majorité, voire la totalité des dispositifs de tireuse 1 équipant une machine de remplissage 2 selon l'invention.

Ces différentes étapes sont réalisées sous la gestion d'une unité de commande, telle que par exemple un automate ou analogue, ce dernier tenant compte en particulier des pressions mesurées au niveau des détecteurs 21 des différents dispositifs 1. On notera par ailleurs que lors des étapes de mise sous pression du récipient 3, la vanne 16 peut avantageusement servir de vanne de sécurité en pression.

Bien entendu, l'invention n'est pas limitée au mode de réalisation décrit et représenté aux dessins annexés. Des modifications restent possibles, notamment du point de vue de la constitution des divers éléments uu sans sortir pour autant du domaine de protection de l'invention comme défini dans les revendications annexées.

## Revendications

1. Dispositif de tireuse (1) pour machine (2) de remplissage de récipients (3), notamment de bouteilles ou analogues, avec un liquide (4), notamment avec du vin tranquille, du vin pétillant ou analogue, à partir d'une cuve (5) ou d'un contenant de stockage analogue faisant partie de ladite machine (2), ledit dispositif (1) comprenant :
- un corps creux (6) formant réservoir intermédiaire ou conduit d'adduction, raccordé fluidiquement à ladite cuve (5) et se prolongeant en partie inférieure par un premier tube (7) définissant une direction axiale (DA) et configuré pour pouvoir être introduit dans un récipient (3) à remplir à travers une ouverture (3') de ce dernier, par exemple au niveau d'un goulot (3"),
- un second tube (8) s'étendant coaxialement et intérieurement à travers le corps creux (6) et le premier tube (7) et définissant avec le premier tube (7) un bec (9) avec un passage à section annulaire (9') autorisant une communication fluidique entre ledit corps creux (6) et un récipient (3) à remplir, ce passage (9') pouvant être sélectivement ouvert et fermé de manière étanche par déplacement axial du second tube (8) par rapport au premier tube (7),
- un moyen (10) d'appui étanche configuré pour obturer de manière étanche l'ouverture (3') du récipient (3) autour du bec (9) traversant ladite ouverture (3') et déterminant, en coopération avec lesdits premier et second tubes (7, 8), le niveau de remplissage dudit récipient (3),
- un moyen d'actionnement (11) pour commander le positionnement axial du second tube (8) interne, ledit moyen (11) étant situé au-dessus du corps creux (6), à l'opposé du bec (9),
- un ensemble de vannes de contrôle (12 à 16) en communication fluidique respectivement avec le corps creux (6), le second tube (8) ou le récipient à remplir (3) pour y injecter au moins un type de gaz ou de l'air ou pour en évacuer l'air, un gaz injecté ou un trop plein de liquide (4), le dispositif (1) comprend de plus un bloc (17) de gestion fluidique regroupant des vannes (12 à 15) reliées fluidiquement au second tube interne (8) et comportant au moins une vanne d'évacuation (12 ;14) pour une mise en dépression ou une mise à la pression atmosphérique du récipient à remplir (3), au moins une vanne d'injection de gaz (13) neutre ou d'inertage, et au moins une vanne (15) de mise en communication fluidique avec le corps creux (6), ce bloc fonctionnel (17) étant monté en partie supérieure dudit corps creux (6), traversé par le second tube (8) et supportant le moyen d'actionnement (11) de ce dernier, et en en ce que ledit corps creux (6) avec les premier et second tubes (7, 8), le bloc fonctionnel de gestion fluidique (17) et le moyen d'actionnement (11) du second tube (8) forment ensemble une unité structurelle fixée rigidement sur ou dans la cuve (5).

2. Dispositif de tireuse selon la revendication 1, **caractérisé en ce que** l'unité structurelle modulaire formée par le corps creux (6) formant conduit d'adduction, le bloc fonctionnel (17) et le moyen d'actionnement (11) est configurée pour être montée dans la cuve (5) et s'étend à travers celle-ci.

3. Dispositif de tireuse selon la revendication 1, **caractérisé en ce que** l'unité structurelle modulaire composée du corps creux (6) formant réservoir intermédiaire, du bloc fonctionnel (17) et du moyen d'actionnement (11) est montée sur l'extérieur de la cuve (5), en étant solidarisée préférentiellement uniquement par des moyens (18, 18') de raccordement fluidique dudit corps creux (6) avec ladite cuve (5), laquelle est mobile selon la direction axiale (DA) du bec (9) par rapport au moyen d'appui étanche (10).

4. Dispositif de tireuse selon la revendication 3, **caractérisé en ce que** les moyens de raccordement de la cuve (5) avec le réservoir intermédiaire (6) comprennent deux conduits rigides (18, 18') reliés, avec un décalage mutuel dans la direction axiale (DA) des premier et second tubes (7, 8), d'un côté au réservoir intermédiaire (6), préférentiellement de forme allongée dans cette direction (DA), ces deux conduits (18, 18') étant solidaires, du côté opposé, d'une platine (19) de fixation à la cuve (5), le conduit inférieur (18) servant à l'écoulement du liquide (4) par gravité, et le cas échéant sous pression gazeuse, et le conduit supérieur (18') servant au reflux gazeux.

5. Dispositif de tireuse selon l'une quelconque des revendications 1 à 4, **caractérisé en ce que** le bloc de gestion fluidique (17) comporte une chambre centrale (20) en communication fluidique, d'une part, avec le second tube (8) qui la traverse et, d'autre part, avec chacune des vannes de contrôle (12 à 15) intégrées audit bloc (17), et **en ce que** ces différentes vannes (12 à 15) sont arrangées dans le bloc (17) circulairement autour dudit second tube (8) et de ladite chambre centrale (20).

6. Dispositif de tireuse selon l'une quelconque des revendications 1 à 5, **caractérisé en ce que** le bloc (17) de gestion fluidique est constitué de deux parties complémentaires (17', 17"), à savoir, d'une part, une partie inférieure (17') qui intègre les sièges (12' à 15') des vannes de contrôle (12 à 15) intégrées audit bloc (17) ainsi que des portions (17"') de lignes de circulation fluidique reliées respectivement au milieu extérieur, au second tube (8) et au corps creux (6), cette partie inférieure (17') fermant avantageusement le réservoir intermédiaire ou conduit d'adduction (6) à l'opposé de son extrémité inférieure se prolongeant par le premier tube (7), et, d'autre part, une partie supérieure (17") qui comporte les moyens de commande (12" à 15") desdites vannes (12 à 15) et porte le moyen d'actionnement (11) pour la commande en translation du second tube (8) interne dans la direction axiale (DA).

7. Dispositif de tireuse selon l'une quelconque des revendications 1 à 6, **caractérisé en ce que** le moyen d'actionnement (11) du second tube (8) consiste en un vérin configuré pour déplacer le second tube (8), qui est pourvu à son extrémité inférieure d'un élément (8') de fermeture étanche du passage annulaire (9') au niveau de sa sortie inférieure, entre une position abaissée d'ouverture et une position relevée de fermeture de ce dernier.

8. Dispositif de tireuse selon la revendication 7, **caractérisé en ce que** la liaison entre le second tube interne (8) et le vérin d'actionnement (11) est réalisée par un moyen de verrouillage (11'), dont le déblocage autorise une extraction dudit tube interne (8).

9. Dispositif de tireuse selon l'une quelconque des revendications 1 à 8, **caractérisé en ce que** le moyen d'appui étanche (10), traversé par le bec (9'), comporte au moins une vanne (16) de contrôle de la circulation dans une portion de ligne (10') de circulation fluidique configurée pour relier, en débouchant sur la face extérieure du bec (9) s'étendant à travers son ouverture (3'), un récipient à remplir (3) soit avec le milieu extérieur, soit avec une source de gaz neutre ou d'inertage sous pression, tel que du CO₂ ou du N₂.

10. Dispositif de tireuse selon la revendication 9, **caractérisé en ce que** le moyen d'appui étanche (10) comporte également un détecteur de pression (21) configuré pour mesurer la pression dans la portion de ligne de circulation gazeuse (10').

11. Dispositif de tireuse selon l'une quelconque des revendications 9 et 10, **caractérisé en ce que** le moyen d'appui étanche (10) comprend un corps cylindrique (22) qui est traversé par le bec (9) et qui comporte un premier joint d'étanchéité (22') s'étendant extérieurement autour du premier tube (7) et un second joint d'étanchéité (22") destiné à venir en appui sous pression autour de l'ouverture (3') d'un récipient (3), et **en ce que** la portion de ligne de circulation (10') est intégrée dans un bras support (10") portant le corps cylindrique (22), la vanne de contrôle (16) et le cas échéant le détecteur de pression (21), et débouche entre les premier et second joints (22', 22") précités, ledit moyen d'appui étanche (10) fixant le niveau de remplissage en coopération avec le bec (9).

12. Dispositif de tireuse selon l'une quelconque des revendications 1 à 10, **caractérisé en ce qu'**il comprend également un moyen (23) de centrage et de maintien d'un récipient (3) en cours de remplissage, par exemple sous la forme d'un cône de centrage destiné à venir en appui au niveau de la base du goulot (3") d'une bouteille (3), ce moyen (23) coulissant librement le long et à distance du bec (9), sous le moyen d'appui étanche (10).

13. Machine (2) de remplissage de récipients (3), notamment de bouteilles ou analogues, avec un liquide (4), par exemple un liquide alimentaire du type vin tranquille, vin pétillant, bière, jus ou analogue, à partir d'une cuve (5) ou analogue, ladite machine (2) comprenant un bâti (2') supportant ladite cuve (5) avec le liquide (4), sous pression d'un gaz neutre ou non, ladite machine (2) comprenant, en outre, d'une part, des moyens (2") d'amenée de récipients (3) vides, de positionnement desdits récipients (3) en vue de leur remplissage et d'évacuation des récipients (3) remplis et, d'autre part, des moyens de déplacement en translation verticale de la cuve (5), ladite machine (5) étant en outre équipée d'une pluralité de dispositifs de tireuse (1), arrangés circonférentiellement autour ou le long d'au moins un côté de ladite cuve (5), ou montés dans ladite cuve (5), machine (2) **caractérisée en ce que** les dispositifs de tireuse (1) consistent en des dispositifs selon l'une quelconque des revendications 1 à 10, et **en ce que** des moyens (10) d'appui étanche (10) sont également installés sur le bâti (2') de manière à coopérer chacun avec un dispositif de tireuse (1) correspondant, en étant réglable en position selon la direction axiale (DA) du dispositif de tireuse (1) associé.

## Patentansprüche

1. Füllelement (1) für eine Maschine (2) zum Befüllen von Behältern (3), insbesondere von Flaschen oder dergleichen, mit einer Flüssigkeit (4), insbesondere mit Stillwein, Schaumwein oder dergleichen, aus einem Tank (5) oder einem ähnlichen Lagerbehälter, der Teil der Maschine (2) ist, wobei das Element (1) Folgendes beinhaltet:
- einen Hohlkörper (6), der einen Zwischenbehälter oder eine Zuführleitung bildet, fluidisch mit dem Tank (5) verbunden ist und sich im unteren Teil durch ein erstes Rohr (7) fortsetzt, das eine axiale Richtung (DA) definiert und dazu konfiguriert ist, in einen zu befüllenden Behälter (3) durch eine Öffnung (3') desselben eingeführt zu werden, zum Beispiel im Bereich eines Flaschenhalses (3"),
- ein zweites Rohr (8), das sich koaxial und innen durch den Hohlkörper (6) und das erste Rohr (7) erstreckt und zusammen mit dem ersten Rohr (7) einen Ausguss (9) mit einem Durchgang mit ringförmigem Querschnitt (9') definiert, der eine Fluidkommunikation zwischen dem Hohlkörper (6) und einem zu befüllenden Behälter (3) ermöglicht, wobei dieser Durchgang (9') durch eine axiale Verlagerung des zweiten Rohrs (8) in Bezug auf das erste Rohr (7) selektiv geöffnet und dicht verschlossen werden kann,
- ein dichtes Anlagemittel (10), das dazu konfiguriert ist, die Öffnung (3') des Behälters (3) rund um den Ausguss (9), der durch die Öffnung (3') hindurchgeht, dichtend zu verschließen, und das zusammen mit dem ersten und dem zweiten Rohr (7, 8) die Füllhöhe des Behälters (3) bestimmt,
- ein Betätigungsmittel (11) zum Ansteuern der axialen Positionierung des zweiten inneren Rohrs (8), wobei sich das Mittel (11) oberhalb des Hohlkörpers (6) auf der dem Ausguss (9) entgegengesetzten Seite befindet,
- einen Satz Steuerventile (12 bis 16), die jeweils mit dem Hohlkörper (6), dem zweiten Rohr (8) bzw. dem zu befüllenden Behälter (3) in Fluidkommunikation stehen, um mindestens eine Art von Gas oder Luft in diesen einzuspritzen oder um Luft, ein eingespritztes Gas oder überschüssige Flüssigkeit (4) aus diesem abzuführen, wobei das Element (1) ferner einen Fluidverwaltungsblock (17) beinhaltet, der Ventile (12 bis 15), die fluidisch mit dem zweiten inneren Rohr (8) verbunden sind, enthält und mindestens ein Ablassventil (12; 14), um in dem zu befüllenden Behälter (3) einen Unterdruck oder einen atmosphärischen Druck zu erzeugen, mindestens ein Ventil zum Einspritzen eines neutralen oder Inertgases (13) und mindestens ein Ventil (15) zur Herstellung einer Fluidkommunikation mit dem Hohlkörper (6) umfasst, wobei dieser Funktionsblock (17) im oberen Teil des Hohlkörpers (6) montiert ist, von dem zweiten Rohr (8) durchquert wird und das Betätigungsmittel (11) für eben dieses stützt, und dass der Hohlkörper (6) mit dem ersten und dem zweiten Rohr (7, 8), der Funktionsblock zur Fluidverwaltung (17) und das Betätigungsmittel (11) des zweiten Rohrs (8) gemeinsam eine strukturelle Einheit bilden, die fest an oder in dem Tank (5) befestigt ist.

2. Füllelement nach Anspruch 1, **dadurch gekennzeichnet, dass** die modulare strukturelle Einheit, die durch den Hohlkörper (6), der eine Zuführleitung bildet, den Funktionsblock (17) und das Betätigungsmittel (11) gebildet wird, dazu konfiguriert ist, in dem Tank (5) montiert zu sein, und sich durch diesen erstreckt.

3. Füllelement nach Anspruch 1, **dadurch gekennzeichnet, dass** die modulare strukturelle Einheit, die aus dem Hohlkörper (6), der einen Zwischenbehälter bildet, dem Funktionsblock (17) und dem Betätigungsmittel (11) besteht, an der Außenseite des Tanks (5) montiert ist und dabei vorzugsweise nur durch fluidische Verbindungsmittel (18, 18') des Hohlkörpers (6) an dem Tank (5) befestigt ist, welcher gemäß der axialen Richtung (DA) des Ausgusses (9) in Bezug auf das dichte Anlagemittel (10) beweglich ist.

4. Füllelement nach Anspruch 3, **dadurch gekennzeichnet, dass** die Verbindungsmittel des Tanks (5) mit dem Zwischenbehälter (6) zwei starre Leitungen (18, 18') beinhalten, die mit einem Versatz in der axialen Richtung (DA) des ersten und zweiten Rohrs (7, 8) auf einer Seite an dem Zwischenbehälter (6) angeschlossen sind, vorzugsweise mit einer in dieser Richtung (DA) länglichen Form, wobei diese zwei Leitungen (18, 18') auf der entgegengesetzten Seite fest an einer an dem Tank (5) befestigen Platte (19) angebracht sind, wobei die untere Leitung (18) dem Herabfließen der Flüssigkeit (4) durch Schwerkraft und ggf. durch Gasdruck dient und die obere Leitung (18') dem Rückfluss von Gas dient.

5. Füllelement nach einem beliebigen der Ansprüche 1 bis 4, **dadurch gekennzeichnet, dass** der Fluidverwaltungsblock (17) eine zentrale Kammer (20) umfasst, die einerseits mit dem zweiten Rohr (8), das durch sie hindurchgeht, und anderseits mit jedem der Steuerventile (12 bis 15), die sich in dem Block (17) befinden, in Fluidkommunikation steht, und dass diese unterschiedlichen Ventile (12 bis 15) in dem Block (17) kreisförmig um das zweite Rohr (8) und die zentrale Kammer (20) herum angeordnet sind.

6. Füllelement nach einem beliebigen der Ansprüche 1 bis 5, **dadurch gekennzeichnet, dass** der Fluidverwaltungsblock (17) aus zwei komplementären Teile (17', 17") besteht, nämlich einerseits einem unteren Teil (17'), der die Sitze (12' bis 15') der Steuerventile (12 bis 15), die sich in dem Block (17) befinden, sowie Abschnitte (17‴) von Fluidzirkulationsleitungen, die jeweils mit der äußeren Umgebung, dem zweiten Rohr (8) und dem Hohlkörper (6) verbunden sind, umfasst, wobei dieser untere Teil (17') vorteilhafterweise den Zwischenbehälter oder die Zuführleitung (6) auf der entgegengesetzten Seite des unteren Endes, das sich durch das erste Rohr (7) fortsetzt, verschließt, und andererseits einem oberen Teil (17''), der die Ansteuerungsmittel (12" bis 15") für die Ventile (12 bis 15) umfasst und das Betätigungsmittel (11) zum translatorischen Ansteuern des zweiten inneren Rohrs (8) in der axialen Richtung (DA) trägt.

7. Füllelement nach einem beliebigen der Ansprüche 1 bis 6, **dadurch gekennzeichnet, dass** das Betätigungsmittel (11) des zweiten Rohrs (8) aus einem Zylinder besteht, der dazu konfiguriert ist, das zweite Rohr (8), welches an seinem unteren Ende über ein Element (8')zum dichten Verschließen des ringförmigen Durchgangs (9') im Bereich seines unteren Ausgangs verfügt, zwischen einer abgesenkten Öffnungsstellung und einer angehobenen Schließstellung zu verlagern.

8. Füllelement nach Anspruch 7, **dadurch gekennzeichnet, dass** die Verbindung zwischen dem zweiten inneren Rohr (8) und dem Betätigungszylinder (11) über ein Verriegelungsmittel (11') erfolgt, dessen Entriegelung ein Herausziehen des inneren Rohrs (8) ermöglicht.

9. Füllelement nach einem beliebigen der Ansprüche 1 bis 8, **dadurch gekennzeichnet, dass** das dichte Anlagemittel (10), das von dem Ausguss (9') durchquert wird, mindestens ein Ventil (16) zur Steuerung der Zirkulation in einem Abschnitt (10') einer Fluidzirkulationsleitung umfasst, der dazu konfiguriert ist, einen zu befüllenden Behälter (3) entweder mit der äußeren Umgebung oder mit einer Quelle für unter Druck stehendes neutrales oder Inertgas, wie etwa CO₂ oder N₂, zu verbinden, indem er an der Außenfläche des Ausgusses (9), der sich durch die Öffnung (3') erstreckt, mündet.

10. Füllelement nach Anspruch 9, **dadurch gekennzeichnet, dass** das dichte Anlagemittel (10) ferner einen Drucksensor (21) umfasst, der dazu konfiguriert ist, den Druck in dem Abschnitt der Gaszirkulationsleitung (10') zu messen.

11. Füllelement nach einem beliebigen der Ansprüche 9 und 10, **dadurch gekennzeichnet, dass** das dichte Anlagemittel (10) einen zylindrischen Körper (22) beinhaltet, der von dem Ausguss (9) durchquert wird und der eine erste Dichtung (22'), die sich außen um das erste Rohr (7) erstreckt, und eine zweite Dichtung (22"), die dazu bestimmt ist, unter Druck um die Öffnung (3') eines Behälters (3) zur Anlage zu kommen, umfasst, und dass sich der Abschnitt der Zirkulationsleitung (10') in einem Haltearm (10"), der den zylindrischen Körper (22), das Steuerventil (16) und ggf. den Drucksensor (21) trägt, befindet und zwischen der vorgenannten ersten und zweiten Dichtung (22', 22") mündet, wobei das dichte Anlagemittel (10) zusammen mit dem Ausguss (9) die Füllhöhe festlegt.

12. Füllelement nach einem beliebigen der Ansprüche 1 bis 10, **dadurch gekennzeichnet, dass** es ferner ein Mittel (23) zum Zentrieren und Halten eines Behälters (3) während des Befüllens beinhaltet, beispielsweise in Form eines Zentrierkonus, der dazu bestimmt ist, im Bereich der Basis des Flaschenhalses (3") einer Flasche (3) zur Anlage zu kommen, wobei dieses Mittel (23) frei entlang und in einem Abstand zu dem Ausguss (9) unterhalb des dichten Anlagemittels (10) gleitet.

13. Maschine (2) zum Befüllen von Behältern (3), insbesondere von Flaschen oder dergleichen, mit einer Flüssigkeit (4), beispielsweise einem flüssigen Nahrungsmittel vom Typ Stillwein, Schaumwein, Bier, Saft oder dergleichen, aus einem Tank (5) oder dergleichen, wobei die Maschine (2) ein Gestell (2') beinhaltet, das den Tank (5) mit der Flüssigkeit (4), die durch ein neutrales Gas unter Druck gesetzt ist oder nicht, trägt, wobei die Maschine (2) ferner einerseits Mittel (2'') zur Zuführung von leeren Behältern (3), zur Positionierung der Behälter (3) zwecks ihrer Befüllung und zum Abtransport der befüllten Behälter (3) und andererseits Mittel zur vertikalen translatorischen Verlagerung des Tanks (5) beinhaltet, wobei die Maschine (5) ferner über eine Vielzahl von Füllelementen (1) verfügt, die kreisförmig um den Tank (5) herum oder entlang mindestens einer Seite desselben angeordnet sind oder in dem Tank (5) angebracht sind,
wobei die Maschine (2) **dadurch gekennzeichnet ist, dass** die Füllelemente (1) aus Elementen nach einem beliebigen der Ansprüche 1 bis 10 bestehen und dass dichte (10) Anlagemittel (10) ebenfalls an dem Gestell (2') montiert sind, sodass ein jedes mit einem entsprechenden Füllelement (1) zusammenwirkt und dabei gemäß der axialen Richtung (DA) des assoziierten Füllelements (1) von der Position her verstellbar ist.

## Claims

1. Filling head (1) for a machine (2) for filling containers (3), notably bottles or the like, with a liquid (4), notably with still wine, sparkling wine or the like, from a tank (5) or a similar storage container forming part of said machine (2), said device (1) comprising:
- a hollow body (6) forming an intermediate reservoir or conveyance duct, fluidically connected to said tank (5) and being extended in the bottom part by a first tube (7) defining an axial direction (DA) and configured to be able to be introduced into a container (3) to be filled through an aperture (3') thereof, for example at a neck (3"),
- a second tube (8) extending coaxially and internally through the hollow body (6) and the first tube (7) and defining, with the first tube (7), a nose (9) with a passage with annular section (9') allowing a fluidic connection between said hollow body (6) and a container (3) to be filled, this passage (9') being able to be selectively opened and closed tightly by axial displacement of the second tube (8) with respect to the first tube (7),
- a tight bearing means (10) configured to tightly block the aperture (3') of the container (3) around the nose (9) passing through said aperture (3') and determining, in cooperation with said first and second tubes (7, 8), the level of filling of said container (3),
- an actuation means (11) for controlling the axial positioning of the internal second tube (8), said means (11) being situated above the hollow body (6), opposite the nose (9),
- a set of control valves (12 to 16) fluidically connected respectively with the hollow body (6), the second tube (8) or the container to be filled (3) to inject therein at least one type of gas or air or to evacuate therefrom the air, an injected gas or an excess of liquid (4), the device (1) further comprising a fluidic management block (17) combining valves (12 to 15) fluidically linked to the internal second tube (8) and comprising at least one outlet valve (12; 14) to apply a negative pressure or set atmospheric pressure in the container to be filled (3), at least one neutral or inerting gas injection valve (13), and at least one valve (15) for establishing fluidic connection with the hollow body (6), this functional block (17) being mounted in the top part of said hollow body (6), passed through by the second tube (8) and supporting the actuation means (11) thereof, and in that said hollow body (6) with the first and second tubes (7, 8), the functional fluidic management block (17) and the actuation means (11) of the second tube (8) together form a structural unit fixed rigidly on or in the tank (5).

2. Filling head according to Claim 1, **characterized in that** the modular structural unit formed by the conveyance duct-forming hollow body (6), the functional block (17) and the actuation means (11) is configured to be mounted in the tank (5) and extends through the latter.

3. Filling head according to Claim 1, **characterized in that** the modular structural unit composed of the intermediate reservoir-forming hollow body (6), the functional block (17) and the actuation means (11) is mounted on the outside of the tank (5), by being secured preferentially only by means (18, 18') for fluidically connecting said hollow body (6) with said tank (5), which is movable in the axial direction (DA) of the nose (9) with respect to the tight bearing means (10).

4. Filling head according to Claim 3, **characterized in that** the means for connecting the tank (5) with the intermediate reservoir (6) comprise two rigid ducts (18, 18') linked, with a mutual offset in the axial direction (DA) of the first and second tubes (7, 8), on one side to the intermediate reservoir (6), preferentially of elongate form in this direction (DA), these two ducts (18, 18') being secured, on the opposite side, to a plate (19) for fixing to the tank (5), the bottom duct (18) being used for the flow of the liquid (4) by gravity, and, if necessary, under gaseous pressure, and the top duct (18') being used for gaseous reflux.

5. Filling head according to any one of Claims 1 to 4, **characterized in that** the fluidic management block (17) comprises a central chamber (20) fluidically connected, on the one hand, with the second tube (8) which passes through it and, on the other hand, with each of the control valves (12 to 15) incorporated in said block (17), and **in that** these various valves (12 to 15) are arranged in the block (17) circularly around said second tube (8) and said central chamber (20).

6. Filling head according to any one of Claims 1 to 5, **characterized in that** the fluidic management block (17) is composed of two complimentary parts (17', 17"), namely, on the one hand, a bottom part (17') which incorporates the seats (12' to 15') of the control valves (12 to 15) incorporated in said block (17) and portions (17‴) of fluidic circulation lines linked respectively to the outside environment, to the second tube (8) and to the hollow body (6), this bottom part (17') advantageously closing the intermediate reservoir or conveyance duct (6) opposite its bottom end extended by the first tube (7), and, on the other hand, a top part (17") which comprises the control means (12" to 15") of said valves (12 to 15) and bears the actuation means (11) for controlling the translation of the internal second tube (8) in the axial direction (DA).

7. Filling head according to any one of Claims 1 to 6, **characterized in that** the actuation means (11) of the second tube (8) consists of a cylinder configured to displace the second tube (8), which is provided at its bottom end with an element (8') for tightly closing the annular passage (9') at its bottom outlet, between a lowered position of opening and a raised position of closure thereof.

8. Filling head according to Claim 7, **characterized in that** the link between the internal second tube (8) and the actuation cylinder (11) is produced by a locking means (11'), the unlocking of which allows extraction of said internal tube (8).

9. Filling head according to any one of Claims 1 to 8, **characterized in that** the tight bearing means (10), passed through by the nose (9'), comprises at least one valve (16) for controlling the circulation in a portion of a fluidic circulation line (10') configured to link, by emerging on the outer face of the nose (9) extending through its aperture (3'), a container to be filled (3) either with the external environment, or with a source of neutral or inerting gas under pressure, such as CO₂ or N₂.

10. Filling head according to Claim 9, **characterized in that** the tight bearing means (10) also comprises a pressure detector (21) configured to measure the pressure in the portion of the gaseous circulation line (10').

11. Filling head according to either one of Claims 9 and 10, **characterized in that** the tight bearing means (10) comprises a cylindrical body (22) which is passed through by the nose (9) and which comprises a first seal (22') extending externally around the second tube (7) and a second seal (22") intended to come to bear under pressure around the aperture (3') of a container (3), and **in that** the portion of the circulation line (10') is incorporated in a support arm (10") bearing the cylindrical body (22), the control valve (16) and, if necessary, the pressure detector (21), and emerges between the above-mentioned first and second seals (22', 22"), said tight bearing means (10) fixing the filling level in cooperation with the nose (9).

12. Filling head according to any one of Claims 1 to 10, **characterized in that** it also comprises a means (23) for centring and holding a container (3) during filling, for example in the form of a centring cone intended come to bear at the base of the neck (3") of a bottle (3), this means (23) sliding freely along and at a distance from the nose (9), under the tight bearing means (10).

13. Machine (2) for filling containers (3), notably bottles or the like, with a liquid (4), for example an alimentary liquid of the still wine, sparkling wine, beer, juice or other such type, from a tank (5) or the like, said machine (2) comprising a frame (2') supporting said tank (5) with the liquid (4), under pressure from a neutral gas or not, said machine (2) further comprising, on the one hand, means (2") for fetching empty containers (3), positioning said containers (3) in order for them to be filled and discharging filled containers (3) and, on the other hand, means for translationally displacing the tank (5) vertically, said machine (5) being further equipped with a plurality of filling heads (1), arranged circumferentially around or along at least a side of said tank (5), or mounted in said tank (5), the machine (2) being **characterized in that** the filling heads (1) consist of devices according to any one of Claims 1 to 10, and **in that** means (10) of tight bearing (10) are also installed on the frame (2') so as to each cooperate with a corresponding filling head (1), by being able to be adjusted in position in the axial direction (DA) of the associated filling head (1).
